# EUROPÄISCHE PATENTANMELDUNG

(11) **EP 0 121 133 A2**
(43) Veröffentlichungstag der Anmeldung: **10.10.1984**
(21) Anmeldenummer: 84102381.5
(22) Anmeldetag: 05.03.1984
(51) Int. Cl.: H01B 17/32, H01B 19/00

(54) **Verfahren zur Herstellung eines elektrischen Kunststoffisolators und nach dem Verfahren hergestellter Verbundisolator**

(30) Priorität: 09.03.1983 CH 1272/83
(71) Anmelder: DÄTWYLER AG Schweizerische Kabel- Gummi- und Kunststoffwerke, CH-6460 Altdorf-Uri (CH)
(72) Erfinder: Herbst, Ottmar, Ch-6467 Schattdorf (CH)
(74) Vertreter: EGLI-EUROPEAN PATENT ATTORNEYS

(57) **Zusammenfassung**

Für die Herstellung eines solchen Verbundisolators werden auf einen z.B. glasfaserverstärkten Körper (1) den Kriechweg verlängernde Regenschutzschirme (2) aufgeschoben, die mittels am Innenumfang verteilter Zentriernocken (14) einen Spalt (13) bilden, der durch Einfüllen einer Kunststoffmasse eine lückenlose und innige Verbindung bildet. Mit Hilfe von Randelementen (9, 10) wird die lückenlose Verbindung auch mit Armaturen (5) erreicht, die zur Aufhängung des Isolators und zur Befestigung eines elektrischen Leiters dienen. Die zuverlässige Bildung der Verbindung wird im Gegensatz zu bekannten Verbundisolatoren durch einen ausreichenden Spalt (13), jedoch unter Einhaltung einer exakten Zentrierung von Körper (1) und Schirm (2) gewährleistet.

## Beschreibung

Die Erfindung betrifft ein Verfahren zur Herstellung eines elektrischen Kunststoffisolators als Verbundkörper, bei dem auf einem zug- und druckfesten sowie biegesteifen zentralen Körper Regenschutzschirme aus einem Elastomer einzeln oder zu mehreren übereinanderliegend angebracht und mit dem Körper verbunden werden, wobei die Schirme mit einem zentralen Durchgang vorgefertigt und auf den Körper aufgeschoben werden und nach dem Verfahren hergestellter Verbundisolator.

Stützisolatoren grosser Länge und grossen Körperdurchmessers bestehen heute fast ausschliesslich aus Porzellan. Diese haben sich zwar bereits seit längerer Zeit im Betrieb gut bewährt, jedoch ist ihre Herstellung heute noch mit Schwierigkeiten verbunden. Ausserdem hat die Intensität der Kurzschlussströme im Verlauf der Zeit zugenommen, was dazu geführt hat, dass höhere Umbruchkräfte und grössere Isolatorquerschnitte zu beherrschen sind. Diesen grösseren Querschnitten sind aber fertigungstechnisch Grenzen gesetzt, obwohl der zunehmenden Verschmutzung der Luft durch längere Kriechwege, also durch immer grössere Schirmdurchmesser entgegengewirkt wird. Wegen des grossen Gewichtes, der verlangten Biegefestigkeit und der Sprödigkeit des Porzellans sind jedoch in fertigungstechnischer Hinsicht Grenzen gesetzt. Im Einsatz stellen sie ein grosses Risiko dar, da sie durch zunehmenden Vandalismus, z.B. durch Beschuss, und auch durch innere Explosion bersten und durch die Splitterwirkung Folgeschäden bewirken können.

Diese vorstehend erwähnten Probleme haben dazu geführt, dass vermehrt Kunststoff- und Kunststoffverbund-Isolatoren eingesetzt werden, Hierbei ist ausschlaggebend, dass solche Isolatoren weniger schlagempfindlich sind und daher weniger zum Absturz infolge Bruch neigen. Nachdem verhältnismässig kriechstromfeste Kunststoffe erhältlich sind, können durch Anwendung entsprechender Fertigungsmethoden Isolatoren grösster elektrischer Festigkeit hergestellt werden, die mit den bekannten Porzellanisolatoren bezüglich ihrer Zuverlässigkeit vergleichbar sind. Solche vor allem als Verbundkörper ausgebildete Isolatoren weisen einen mit Fasern hoher Festigkeit, z.B. Glasfasern verstärkten zentralen Kunststoffkörper auf, an dem den Kriechweg verlängernde Regenschutzschirme angebracht sind, wobei an den Enden des Zentralkörpers Armaturen befestigt sind. Wesentlich ist hierbei, dass solche Kunststoffisolatoren auch bei ihrer Anwendung in freier Luft witterungs- und kriechstromfest sein müssen. Der entscheidende Vorteil der Kunststoffisolatoren gegenüber solchen aus Porzellan besteht darin, dass diese weniger schlagempfindlich sind und daher weniger zum Absturz infolge Bruch neigen. Durch das Einbringen von Verstärkungsmaterialien, z.B. Glasfasersträngen, können die mechanischen Festigkeitswerte, insbesondere die Zug- und Biegefestigkeit, auf das etwa 20-Fache der entsprechenden Werte von Porzellan gesteigert werden. Gleichzeitig ergeben sich Gewichtsersparnisse von 75% und mehr oder bei Einhaltung gleicher Gewichte eine entsprechend zug- und biegefestere Konstruktion.

Es sind bereits Kunststoffisolatoren bekannt, bei denen der zentrale Körper mit den notwendigen Festigkeitseigenschaften vorgefertigt wird und an diesen mittels einer Form die Schirme als Ganzes oder als einzelnder Schirm angegossen werden. Es können hierbei geschlossene (DE-OS 1 490 529) oder offene (DE-PS 2 044 179) Formen verwendet werden. Auch können Spritzformen (EP-Anmeldung 0033848) verwendet werden. Alle diese Verfahren sind aufwendig und zudem kann eine einwandfreie Verbindung an der Berührungsfläche des zentralen Körpers wegen des verhältnismässig langen Härtevorgangs nicht gewährleistet werden. An diesen Berührungsflächen könen sich beim Aushärten Spalte bilden, die die Ursache eines elektrischen Durchschlages sein können.

Bei weiteren bekannten Verfahren werden die Regenschutzschirme zusammen mit der Distanznabe angefertigt, die nacheinander auf den vorgefertigten, zentralen Stab aufgeschoben und mit diesem, z.B. durch einen Klebstoff, verbunden werden (DE-OS 2 650 363). Auch hier können sich beim Aushärten des Klebstoffes Spalte bilden, die elektrische Schwachstellen bedeuten und zum Ausfall des Isolators führen können. Dieser Nachteil besteht auch dann, wenn die Bohrugnen der Regenschutzschirme nicht als Schiebesitz, sondern als Pressitz ausgebildet werden.

Das vorliegende Verfahren bedient sich des zweitgenannten Herstellverfahrens, d.h. der zentrale Körper und die Regenschutzschirme werden gesondert hergestellt. Gemäss der Erfindung besteht die Aufgabe darin, dieses Verfahren so auszugestalten, dass eine einwandfreie Verbindung, d.h. ohne die Bildung von Spalten beim Aushärten, an der Oberfläche des zentralen Körpers zuverlässig erreicht wird, wodurch gleichzeitig sowohl eine einwandfreie Zentrierung der Regenschutzschirme auf dem zentralen Körper als auch günstige Platzverhältnisse zur Ausführung der Verbindung erreicht werden.

Diese Aufgabe wird gemäss der Erfindung dadurch gelöst, dass die Schirme auf dem Körper unter Bildung eines ringförmigen Spaltes spielfrei zentriert werden, wobei vor dem Zusammenschieben die Umfangsfläche des Körpers und die Innenwand der Schirme mit einem Haftvermittler versehen werden, worauf der Spalt durch einen fliessfähigen und aushärtbaren Kunststoff geschlossen wird.

Der nach dem erfindungsgemässen Verfahren hergestellte Verbundisolator kennzeichnet sich dadurch, dass die Innenwand der Schirme mit der Aussenfläche des Körpers einen ringförmigen Raum bildet, wobei in dem vom Schirmteil entfernten Ende des Nabenteils am Bohrungsumfang verteilte Zentriernocken und in dem schirmteilnahen Ende ein Verbindungsrand angeordnet sind, der mit dem vom Schirmteil entfernten Rand eines benachbarten Schirmes eine formschlüssige Verbindung bildet.

Die Erfindung ist in der Zeichnung in einigen Ausführungsbeispielen dargestellt und nachfolgend beschrieben. Es zeigen:
Fig. 1 einen Längsschnitt eines teilweise schematisch dargesellten Verbundisolators,
Fig. 2 einen Ausschnitt aus Fig. 1,
Fig. 3 einen Schnitt längs der Linie III - III,
Fig. 4 denselben Ausschnitt eines Verbundisolators wie in Fig. 2, jedoch in einer zweiten Ausführungsform und
Fig. 5 denselben Ausschnitt eines Verbundisolators wie in Fig. 2, jedoch in einer dritten Ausführungsform.

Der in Fig. 1 dargestellte Verbundisolator besteht aus mehreren Teilen. Auf einen als Rohr ausgebildeten zentralen Körper 1 sind Regenschutzschirme 2 aufgeschoben, die mit einem Schirmteil 3 und einem Nabenteil 4 versehen sind. Der Nabenteil 4 legt die Distanz zwischen zwei benachbarten Regenschutzschirmen 2 fest. Der Verbundisolator weist an den Enden des zentralen Körpers 1 je eine Armatur 5 auf, die einen Flansch 6 mit Bohrungen 7 und einen mit dem Flansch verbundenen Stutzen 8 aufweist.

Die aufgeschobenen und übereinanderliegenden Regenschutzschirme 2 weisen alle gleiche Form auf. Für die Abstützung der Schirme 2 an den Armaturen 5 sind Randelemente 9, 10 eingesetzt, wobei das Randelement 9 aus dem Schirmteil 3 und dem Nabenteil 4, jedoch ohne die besondere Ausbildung des freien Randes des Nabenteils 4 und das Randelement 10 nur aus dem Nabenteil 4 besteht.

Beim Kunststoffisolator nach Fig. 1 besteht der zentrale Körper 1 aus einem mit Fasern, z.B. Glasfasern, verstärkten Kunststoffrohr. Durch die Faserverstärkung kann der zentrale Körper 1 die auf den Isolator einwirkenden mechanischen Beanspruchungen ohne Schaden aufnehmen, während die konzentrisch auf dem Körper 1 angeordneten, den Kriechweg verlängernden Regenschutzschirme 2 aus einem Elastomer hergestellt sind. Aus demselben Material sind die Randelemente 9, 10 hergestellt. Die Armaturen 5 bestehen aus Metall und dienen sowohl zur Krafteinleitung bzw. Kraftübertragung als auch zur Befestigung der Isolatoren an Gerüsten, Mastauslegern o.dgl. sowie zur Befestigung der die elektrische Spannung führenden Teile. Die Randelemente 9, 10 bilden die Uebergangsstellen zwischen dem Körper 1 und der Metallarmatur 5.

Die Zentrierung und die Verbindung der Regenschutzschirme 2 mit dem zentralen Körper 1 wird anhand der Figuren 2 - 5 beschrieben. Wesentlich ist, dass die Schirme 2 auf dem zentralen Körper zentriert und somit koaxial mit dem Körper 1 angeordnet sind. Trotzdem besteht zwischen der Innenwandung 11 und der Bohrung 12 des Nabenteils 4 ein Spalt 13, dessen Breite durch Zentriernocken 14 bestimmt ist, die an dem vom Schirmteil 3 entfernten Ende des Nabenteils 4 an der Innenwandung 11 angeordnet sind. In Fig. 3 sind drei von -sechs Zentriernocken dargestellt, jedoch kann auch eine andere Zahl von Zentriernocken 14 angeordnet sein. Die Zentriernocken 14 können hierbei kalottenförmig ausgebildet sein. Damit die Breite des Spaltes 13 über die ganze Länge des Nabenteils 4 konstant ist und er Spalt 13 dichtend mit dem benachbarten Schirm 2 verbunden werden kann, ist das schirmteilnahe Ende 16 des Nabenteils 4 als Verbindungsrand ausgebildet. In Fig. 2 ist der Verbindungsrand eine teilweise konisch ausgebildete Erweiterung 17, die auf den Nabenteil 4 eines benachbarten Schirms 2 beim Zusammenbau des Isolators aufgesteckt wird. Durch diese Steckverbindung, die im Bereich von Zentriernocken 14 liegt, wird der Schirm auch am schirmteilnahen Ende 16 zentriert.

Bei der Ausführung nach Fig. 4 ist anstelle der Steckverbindung nach Fig. 2 eine Schnappverbindung vorgesehen. Am schirmteilnahen Ende 16 des Schirms 2 ist an der Innenwandung 11 eine zurückspringende Nut 18 angeordnet, in die ein Vorsprung 19 beim Zusammenbau des Schirms einrastet, der an dem vom Schirmteil 3 enfernten Ende 15 auf der Aussenseite des Nabenteils 4 liegt. Die durch den Rücksprung 18 und den Vorsprung 19 gebildete Schnappverbindung dient der Zentrierung und bildet zudem eine dichte Verbindung.

Eine noch dichtere Verbindung bildet die in Fig. 5 dargestellte Ausführung des Verbindungsrandes, die auch wie die Verbindung nach Fig. 2 und 4 der Zentrierung des Schirmes dient. Ein Labyrinth wird am schirmteilnahen Ende 16 durch eine rückspringende Nut 20 und einen daran anschliessenden Vorsprung 21 und an dem vom Schirmteil entfernten Ende 15 durch einen auf der Aussenseite des Nabenteils 4 liegenden Vorsprung 22 mit einem daran anschliessenden Rücksprung 23 gebildet. Durch diese Labyrinthverbindung wird neben der Zentrierwirkung eine besonders gute Dichtwirkung erreicht.

Die Fertigstellung des Isolators wird durch Ausfüllen des Spaltes 13 mit einer fliessfähigen, aushärtbaren und witterungsbeständigen Masse, z.B. einem Silikonelastomer, erreicht. Durch das Ausfüllen des Spaltes 13 werden auch die beiden Armaturen 5 mit den Kunststoffteilen verbunden. Da der Spalt 13 wegen den Zentriernocken eine entsprechende Breite aufweist, kann die Verbindungsmasse den ringförmigen Spalt vollständig ausfüllen. Die Füllung des ringförmigen Spaltes 13 erfolgt beispielweise von oben durch Eingiessen oder von unten bzw. von der Seite durch Einpressen o.dgl. Je nach der Art des Füllens muss die Höhe der Distanznocken 14 gewählt werden. Das Füllen ist auch in der Weise möglich, dass ein Schirm 2 nach dem andern auf den Körper 1 aufgesetzt und gefüllt wird, bevor der nächste Schirm 2 aufgesetzt wird. Zweckmässig ist für die Erreichung einer innigen Verbindung der eingefüllten Masse mit dem Körper 1 und dem Schirm 2, einen z.B. lösungsmittelhaltigen Haftvermittler auf Silikonbasis oder gelöste Silikonharzkombinationen zu verwenden, mit dem die Oberfläche des Körpers 1 und die Innenwand 11 des Schirmes 2 behandelt wird. Auf diese Weise wird eine lückenlos ausgefüllte, lufteinschlussfreie, elektrisch hochwertige und chemisch verbundene Spaltzone erreicht.

Der beschriebene Isolator kann auch Schirme unterschiedlichen Durchmessers, z.B. Zwischenschirme aufweisen. Zudem kann der Isolator für sehr grosse Durchmesser und auch für sehr grosse Spannungen verwendet werden. Der Körper 1 kann verschiedene Form aufweisen und dem in den Beispielen gezeigten Rohr auch als Stab ausgebildet werden.

## Patentansprüche

1. Verfahren zur Herstellung eines elektrischen Kunststoffisolators als Verbundkörper, bei dem auf einem zug- und druckfesten sowie biegesteifen zentralen Körper (1) Regenschutzschirme (2) aus einem Elastomer einzeln oder zu mehreren übereinanderliegend angebracht und mit dem Körper verbunden werden, wobei die Schirme mit einem zentralen Durchgang (12) vorgefertigt und auf den Körper aufgeschoben werden, dadudrch gekennzeichnet, dass die Schirme (2) auf dem Körper (1) unter Bildung eines ringförmigen Spaltes (13) spielfrei zentriert werden, wobei vor dem Zusammenschieben die Umfangsfläche des Körpers und die' Innenwand (11) der Schirme (2) mit einem Haftvermittler versehen werden, worauf der Spalt durch einen fliessfähigen und aushärtbaren Kunststoff geschlossen wird.

2. Verfahren nach Anspruch 1, dadurch gekennzeichnet, dass die Schirme (2) auf der Oberfläche des Körpers (1) durch Punktauflage zentriert werden.

3. Verfahren nach Anspruch 1 oder 2, dadurch gekennzeichnet, dass die Schirme (2) an mindestens einem Ende (16) auf einem benachbarten Schirm formschlüssig zentriert werden.

4. Verbundisolator, hergestellt nach dem Verfahren nach Anspruch 1, bei welchem die den zentralen Körper umgebenden Schirme (2) einen Schirmteil (3) und einen Nabenteil (4) mit einer zylindrischen Bohrung (12) aufweisen, dadurch gekennzeichnet, dass die Innenwand (11) der Schirme (12) mit der Aussenfläche des Körpers (1) einen ringförmigen Raum (13) bildet, wobei in dem vom Schirmteil (3) entfernten Ende (15) des Nabenteils (4) am Bohrungsumfang verteilte Zentriernocken (14) und in dem schirmteilnahen Ende (16) ein Verbindungsrand angeordnet sind, der mit dem vom Schirmteil (3) entfernten Rand (15) eines benachbarten Schirmes eine formschlüssige Verbindung (20, 21; 22, 23) bildet.

5. Verbundisolator nach Anspruch 4, dadurch gekennzeichnet, dass die Zentriernocken (14) kalottenförmig ausgebildet sind.

6. Verbundisolator nach Anspruch 4, dadurch gekennzeichnet, dass die formschlüssige Verbindung als aus einem Vor- und Rücksprung (18, 19) gebildete Schnappverbindung oder als aus zwei oder mehr Vor- und Rücksprüngen (20 - 23) gebildete Labyrinthverbindung geformt ist.

7. Verbundisolator nach Anspruch 4, dadurch gekennzeichnet, dass die Schirme (2) über auf dem Körper (1) angeordnete Raandelemente (9, 10) an den Isolator begrenzenden Armaturen (5) anliegen.
